# EUROPÄISCHE PATENTSCHRIFT

(11) **EP 0 907 417 B1**
(45) Veröffentlichungstag und Bekanntmachung des Hinweises auf die Patenterteilung: **08.03.2000**
(21) Anmeldenummer: 97929231.5
(22) Anmeldetag: 20.06.1997
(51) Int. Cl.: B02C 18/14, B02C 18/18

(54) **HÄCKSLER**
CUTTER
HACHEUSE

(30) Priorität: 21.06.1996 DE 29610886 U
(43) Veröffentlichungstag der Anmeldung: 14.04.1999
(73) Patentinhaber: Firma AL-KO Kober AG, 89359 Kötz (DE)
(72) Erfinder: HEPPERLE, Willi, D-89198 Westerstetten (DE)
(74) Vertreter: Ernicke, Klaus Stefan
(86) Internationale Anmeldenummer: EP9703223
(87) Internationale Veröffentlichungsnummer: WO9749493

(56) Entgegenhaltungen:
- DE-A- 4 344 738
- DE-C- 444 205
- US-A- 4 157 671
- US-A- 5 320 287

## Beschreibung

Die Erfindung betrifft einen Häcksler für Gartenabfälle oder dergleichen mit den Merkmalen im Oberbegriff des Hauptanspruches.

Ein solcher Häcksler ist aus der DE-A-43 44 738 bekannt. Er besitzt eine rotierend angetriebene Fräswalze, die mit einer parallel angeordneten drehbaren Gegenwalze zusammenwirkt. Die beiden Walzen sind abstandsfrei angeordnet und berühren sich an der Oberfläche, wobei die Fräserzähne am Mantel der Gegenwalze entlanggleiten. Außerdem ist im Zwickel zwischen den Walzen ein Anlagekörper angeordnet, der das Häckselgut zu den Walzen führen und für einen Selbsteinzug sorgen soll. Das Häckselgut wird dabei an den Anlagekörper gepreßt, wodurch Reibungskräfte entstehen, die dem Einzug entgegengerichtet sind. Dementsprechend braucht der vorbekannte Häcksler eine relativ hohe Motorleistung. Außerdem stellt sich ein erheblicher Verschleiß ein. Der vorbekannte Häcksler bedarf einer ständigen Wartung und einer Nachstellung der Walzenabstände sowie einer Justierung des Anlagekörpers.

Die DE-A-44 44 977 zeigt einen anderen Häcksler mit zwei Fräswalzen, deren Fräserzähne seitlich versetzt zueinander stehen und auf Lücke angeordnet sind. Diese Anordnung hat die gleichen Nachteile wie der vorstehend genannte Stand der Technik.

Ein weiterer Häcksler dieser Art ist aus der US-A-3 979 075 bekannt. Hier wirken wiederum zwei Fräswalzen oder eine Fräswalze und ein drehbarer Gegenkörper zusammen, wobei zwischen diesen Teilen allenfalls eine gleitende Berührung besteht. In der Regel ist jedoch sogar ein Abstand vorhanden. Auch hier ergeben sich die vorerwähnten Nachteile.

Das DE-U-93 19 071 zeigt ein Schneidwerk für Gartenhäcksler mit zwei Fräswalzen, deren Zähne miteinander kämmen. Dabei gleiten die Schneidkanten auf den Rücken der Gegenzähne entlang. Am unteren auslaßseitigen Zwickel ist ein im Querschnitt dreieckiger Gegenkörper vorhanden, an dem das Häckselgut zusätzlich zerkleinert werden soll. Diese Fräseranordnung braucht eine besonders exakte Einstellung und Justierung der Walzenachsen, die zudem permanent nachgestellt werden muß. Der Selbsteinzug ist bei dieser Anordnung problematisch.

Einen weiteren Häcksler offenbart die DE-A 43 26 093. Er besteht aus einer einzelnen Fräserklinge, die entlang einer tropfenförmigen Kurve über einen geeigneten Kurbeltrieb bewegt wird und dabei das Häckselgut gegen eine drehbare Gegenwalze drücken und dabei schälend abtrennen soll. Bei dieser Anordnung ist kein Selbsteinzug des Häckselgutes gegeben. Zudem ist eine hohe Motorleistung erforderlich. Der Schneideneingriff besteht maximal über 25% der Messerbewegung. Die restlichen 75% sind Leerlauf. Außerdem neigt diese Anordnung zu Schwingungen sowie zu einer erheblichen Geräuschentwicklung. Sie ist außerdem besonders verschleißanfällig und wartungsintensiv.

Die US-A-5,320,287 zeigt einen Papierschredder mit einer Stanzwalze und einer Gegenwalze, die einander an der Kontaktstelle berühren. Die rotierend angetriebene Stanzwalze hat außenseitig gekreuzte Klingen, die miteinander eine Wabenstruktur am Walzenumfang bilden. Bei der Wabenstruktur haben alle Klingen den gleichen Abstand von der Drehachse, so daß der Walzenmantel einen im wesentlichen einheitlichen Durchmesser besitzt. Die Messerwalze wirkt wie ein Stanzwerkzeug oder wie eine Art Locher, die mit den Klingenwaben das Papier gegen die weiche Oberfläche der Gegenwalze drücken und dabei die Papierschnitzel rundherum frei stanzen. Eine solche Stanzwalze ist nur für Gartenabfälle und die dabei vorkommenden völlig unterschiedlichen Materialdicken nicht geeignet.

Andere Häcksler sind in der Praxis in verschiedenen Ausführungsformen bekannt. Das Schneidwerkzeug besteht aus einem rotierenden Teller mit ein oder mehreren hochstehenden Messern. Derartige Messerhäcksler benötigen eine hohe Antriebsleistung, rotieren mit hoher Geschwindigkeit und verursachen Lärm. Problematisch ist auch die Unfallsicherheit.

Es ist daher Aufgabe der vorliegenden Erfindung, einen besseren Häcksler aufzuzeigen. Die Erfindung löst diese Aufgabe mit den Merkmalen im Hauptanspruch.

Beim erfindungsgemäßen Häcksler ist das Schneidwerkzeug als langsam drehende Fräswalze ausgebildet. Sie benötigt eine geringe Motorleistung und verursacht nur wenig Geräusch. Das Häckselgut wird langsam, kontinuierlich und selbsttätig eingezogen. Der Fräswalzenhäcksler ist ein Leisehäcksler.

Die Fräswalze wirkt mit einem beweglichen Gegenkörper zusammen, der vorzugsweise als frei drehbare Walze ausgebildet ist. Der rotierende Gegenkörper wird durch Schneid/Zahneingriff mit der Fräswalze mitgedreht. Die beiden Teile bilden einen Quetschspalt oder Zwickel mit beidseitig bewegten Wänden, in den das Häckselgut sicher und reibungsarm eingezogen wird. Die Anordnung von Leitblechen etc. über dem Zwickel ist entbehrlich. Die reibungsarme Führung ist einer der Gründe für den niedrigen Leistungs- und Energieverbrauch des Häckslers.

Diese Ausführungsform erlaubt es, die Antriebsleistung noch wesentlich weiter zu reduzieren bzw. den maximalen zu häckselnden Astdurchmesser wesentlich zu erhöhen. Der Einsatzbereich reicht dadurch bis in Leistungsregionen, in denen bei konventionellen Häckslern Drehstrommaschinen erforderlich sind.

Von Vorteil ist ferner, daß der erfindungsgemäße Häcksler nur einem sehr geringen Verschleiß unterliegt. Die Eindringtiefe der Fräserzähne im Gegenkörper liegt vorzugsweise im viskoelastischen Bereich des Walzenmaterials. Dies gewährleistet einerseits ein sicheres Durchtrennen des Häckselgutes und verringert andererseits den Verschleiß. Die Fräswalze und der Gegenkörper können mit ihren Achsen ortsfest gelagert sein und benötigen keine besonderen Zustell- und Nachstellmechanismen. Das erfindungsgemäße Schneidwerkzeug ist dadurch auch besonders wartungsarm, betriebssicher und wirtschaftlich.

Vorteilhaft ist ferner, daß beim erfindungsgemäßen Häcksler im Blockierfall beim Einzug und Einklemmen von zu dicken Ästen ein problemloser und sicherer Rücklauf der Fräswalze möglich ist. Der Häcksler braucht dafür nicht demontiert und auch nicht nachjusiert zu werden. Bei Verwendung eines Asynchronmotors schaltet der Antrieb im Blockierfall die Drehrichtung der Fräswalze durch Rückfedern sogar selbsttätig um. Ein separater Rückschalter wie bei anderen Häckslern ist entbehrlich.

Bei dem erfindungsgemäßen Fräswalzenhäcksler ist es günstig, im Auswurfschacht eine Schikane als Unfallschutz einzubauen. Sie verwehrt den Zugriff von der Schachtöffnung zum Schneidwerkzeug. Dabei kann zur Verbesserung des Auswurfverhaltens ein Luftstrom auf die Schikane gerichtet werden, für den vorteilhafterweise gleich der Kühlluftstrom des Motors verwendet wird. Mit dem Luftstrom wird das kleingeschnittene Häckselgut entlang der Schikane durch den Auswurfschacht geblasen. Durch die langsame Drehgeschwindigkeit der Fräswalze hat dieses Häckselgut relativ wenig kinetische Energie und wird von Luftstrom unter Vermeidung von örtlichen Ablagerungen und Anhäufungen mitgerissen.

In den Unteransprüchen sind weitere vorteilhafte Ausgestaltungen der Erfindung angegeben.

Die Erfindung ist in den Zeichnungen beispielsweise und schematisch dargestellt. In einzelnen zeigen:
- Figur 1 :: einen Häcksler in Seitenansicht und
- Figur 2 :: eine Draufsicht auf das Schneidwerkzeug gemäß Pfeil II von Figur 1.

Figur 1 zeigt einen Häcksler (1) für Gartenabfälle oder dergleichen andere Materialien. Er besteht aus einem Gehäuse (2), das einen Motor (14) und ein Schneidwerkzeug (3) aufnimmt. Das Gehäuse (2) ruht auf einem Gestell (28) und hat oben einen Griff (27). Die Gartenabfälle werden über einen obenliegenden Trichter (25) zugeführt, gelangen durch ein vertikales Zuführrohr (26) auf das Schneidwerkzeug (3) und werden von dort nach dem Zerkleinern über einen untenliegenden senkrechten Aufwurfschacht (24) wieder ausgeworfen.

Das Schneidwerkzeug (3) besteht aus mindestens einer Fräswalze (4), die mit einem beweglichen und vorzugsweise walzenförmigen Gegenkörper (8) zusammenwirkt. Beide Körper (4,8) rotieren um jeweils eine im wesentlichen horizontale Achse (5,9). Die Fräswalze (4) wird von einem Motor (14) angetrieben. Der Gegenkörper (8) ist vorzugsweise frei drehbar gelagert. Die beiden Achsen (5,9) sind auf gleicher Höhe und mit Abstand nebeneinander angeordnet. Die beiden Walzen (4,8) haben vorzugsweise den gleichen Außendurchmesser. Sie liegen quer zu der im wesentlichen vertikalen Zuführ- und Auswurfrichtung (12). Die Fräswalze (4) hat am Umfang mehrere gleichmäßig verteilte Fräserzähne (6). Deren Schneiden bilden miteinander einen Hüllkreis (7) um die Fräserachse (5).

Die Fräswalze (4) steht mit dem Gegenkörper (8) zumindest zeitweise im Schneideingriff. Die Fräswalze (4) und der Gegenkörper (8) sind mit ihren Achsen (5,9) starr in einem umgebenden Schneidgehäuse (11) gelagert. Ihr horizontaler Achsabstand ist dabei kleiner als die Summe der Radien von Gegenkörper (8) und Hüllkreis (7). Figur 2 zeigt diese Zuordnung.

Die Fräserzähne (6) greifen oder haken formschlüssig in den Mantel des Gegenkörpers (8) ein und nehmen diesen mit. Bei dem Gegenkörper (8) handelt es sich vorzugsweise um eine massive oder hohle Walze aus Kunststoff. Sie hat einen relativ weichen Mantel, in den die Fräserzähne (6) eindringen bzw. sich eingraben können.

Die Überlappung von Hüllkreis (7) und Gegenkörper (8) und die Eindringtiefe der Fräserzähne (6) sind klein und liegen vorzugsweise im viskoelastischen reversiblen Bereich des Walzenmaterials. Dies können wenige Hundertstel bis Zehntelmillimeter sein. Dadurch greifen die Fräserzähne (6) nur zeitweise und etwa in Höhe der beiden Achsen (5,9) in den Gegenkörper (8). Sie schneiden oder drücken in den Walzenmantel kleine Kerben. Sie schälen ihn aber wegen der Mitnahmebewegung nicht ab. Die Mitnahme und zeitweise synchrone Drehung des Gegenkörpers (8) erfolgt zum einen durch den Zahneingriff und zum anderen durch die mitbewegten Abfälle.

Die Fräswalze (4) und der mitdrehende Gegenkörper (8) bilden einen vorzugsweise symmetrischen Zwickel (10) oder Quetschspalt, in den die aus der Richtung (12) zugeführten Abfälle eingezogen, eingequetscht und zudem von den Fräserzähnen (6) abgeschnitten werden. Der Zwickel (10) ist nach oben offen und frei zugänglich, wobei zusätzliche Leiteinrichtungen nicht erforderlich sind. In der Regel sind stets zwei Fräserzähne (6) mit dem Häckselgut im Eingriff und sorgen für den Selbsteinzug des Gutes. Die Fräserzähne (6) und der Gegenkörper (8) rotieren gegensinnig zum Zwickelfuß hin. Figur 2 verdeutlicht die linksläufige Vorwärtsdrehung (13) von Fräswalze (4) und die Rechtsdrehung (13) des Gegenkörpers (8).

Durch den mitdrehenden Gegenkörper (8) werden die Abfälle auf beiden Seiten des Zwickels (10) mitgenommen und reibungsarm gefördert. Der Reibungswiderstand der Abfälle ist dadurch wesentlich geringer als an einer starren Leitwand oder dgl., an der die Abfälle von der Fräswalze (4) angepreßt und entlanggezogen werden. Dies verringert die benötigte Antriebsleistung ganz erheblich.

Der Gegenkörper (8) ist am Rand des Schneidgehäuses (11) angeordnet und kann ein Stück durch eine seitliche Öffnung ins Freie ragen. Eventuell anhaftendes Häckselgut kann durch die nahe an den Walzenmantel heranreichenden Gehäuseränder abgestreift werden. Die Fräswalze (4) ist mit einem gewissen seitlichen Abstand von der rechten Seitenwand des Schneidgehäuses (11) angeordnet. Durch diesen Freiraum kann eventuell verklemmtes Häckselgut durch eine rechtsläufige Rückwärtsdrehung der Fräswalze (4) ausgeworfen werden.

Die Fräswalze (4) wird vorzugsweise von einem Elektromotor (14) angetrieben, der im Gehäuse (2) liegend angeordnet ist. Der Motor (14) ist vorzugsweise als Drehstrom-Asynchronmotor ausgebildet und über ein geeignetes Getriebe (16) mit der Fräswalze (4) verbunden. An der Motorrückseite befindet sich ein Lüfter (15) für die Zufuhr von Kühlluft.

An das Schneidgehäuse (11) schließt sich an der Unterseite der Auswurfschacht (24) an. Im Auswurfschacht (24) ist eine Schikane (21) angeordnet, die den Auswurfquerschnitt verengt und z.B. aus zwei schrägliegenden Abweisern (22,23) besteht. Sie dient als Unfallschutz und verhindert den Zugriff von der Auslaßöffnung des Auswurfschachtes (24) zum Schneidwerkzeug (3).

Die beiden Abweiser (22,23) bestehen aus schräg zur Zuführ- bzw. Auswurfrichtung (12) liegenden Leisten oder Rippen im Auswurfschacht (24). Der obere Abweiser (22) geht von der motorseitigen Schachtseitenwand aus und beginnt etwa an ihrem oberen Rand mit etwas Abstand unterhalb des Motors (14). Der zweite Abweiser (23) geht etwas tiefer von der gegenüberliegenden Schachtseitenwand aus. Die Abweiser (22,23) sind gegeneinander gerichtet und höhenversetzt zueinander angeordnet. Sie stehen in etwa in einem rechten Winkel zueinander und lassen zwischen sich eine verengte Auslaßöffnung für den schrägen Durchtritt des Häckselgutes frei. Sie sind beide vorzugsweise spitzwinklig zur Zuführ- bzw. Auswurföffnung (12) gerichtet und besitzen z.B. einen Neigungswinkel von 45° oder weniger gegen diese vertikale Richtung (12).

Zur Unterstützung des Häckselgutauswurfs wird ein Luftstrom (20) auf die Schikane (21) gerichtet. In der bevorzugten Ausführungsform wird hierfür der Kühlluftstrom des Motors (14) verwendet. Er wird im wesentlichen parallel zum oberen Abweiser (22) gerichtet und bläst dort eventuell anhaftenden Häckselgut weg gegen den unteren Abweiser (23) und dort durch die Auslaßöffnung zwischen den beiden Abweisern (22,23) nach unten aus dem Auswurfschacht (24).

Der Motor (14) ruht mit Teilen des Getriebes (16) und mit dem Lüfter (15) in einer schalenförmigen Aufnahme (nicht dargestellt) im Gehäuse (2). Diese Aufnahme umgibt den Motor (14) unter Aussparung von bestimmten Zuluft- und Abluftöffnungen im wesentlichen luftdicht, so daß die Kühlluft einen vorbestimmten Weg nimmt. An der Motorrückseite ist ein Schott (17) vorgesehen, das an eine im Gehäuseboden befindliche Einlaßöffnung (18) für den Luftstrom (20) anschließt. Im Schott (17) befindet sich eine vorzugsweise zentrale Zuluftöffnung (nicht dargestellt). Der Lüfter (15) saugt Außenluft an, bläst sie durch oder über den Motor (14) und entläßt sie an der Motorfront im Anschlußbereich zum Getriebe (16) schräg nach unten durch eine Auslaßöffnung (19) oberhalb des Abweisers (22). Diese Auslaßöffnung (19) wird zwischen dem Gehäuseboden und einem zweiten Schott (17) gebildet, welches das Getriebe (16) aufnimmt und lagert.

Das Gehäuse (2) ist vorzugsweise aus zwei Halbschalen und einem Deckel mit Griff (27) geformt. Es besteht bevorzugt aus Kunststoff. In den Deckel ist die Eingabeöffnung bzw. der Trichter (25) eingeformt. Der Trichter (25) verengt sich im Bodenbereich zum Zuführrohr (26) hin, welches an der Anschlußstelle oben ebenfalls eine Verengung und eine anschließende Erweiterung aufweist. Über das Zuführrohr (26) wird das Häckselgut direkt zum Schneidwerkzeug (3) und in den Zwickel (10) geführt. Das Rohr (26) schließt an der Oberseite des Schneidgehäuses (11) an.

Abwandlungen der gezeigten Ausführungsform sind in verschiedener Weise möglich.
Das Schneidwerkzeug (3) kann mehrstufig sein und mehr als eine Fräswalze (4) aufweisen. Die Fräswalze (4) kann auch im einzelnen anders als dargestellt ausgeformt sein.

Abwandlungen sind auch hinsichtlich des Gegenkörpers (8) möglich. Dieser kann z.B. aus einem über zwei distanzierte Rollen umlaufenden Band bestehen. Eine weitere Möglichkeit ist eine bewegliche Platte, die auf und abbewegt und mit einer seitlichen Ausweichbewegung angetrieben und geführt ist. Im Grund sind beliebige Ausformungen möglich, die einen Zahneingriff und eine Mitnahmebewegung durch die Fräswalze ermöglichen. Alternativ oder zusätzlich zum Zahneingriff kann der Gegenkörper (8) generell auch motorisch und weitgehend synchron zur Fräserwalze angetrieben sein.

Weitere Abwandlungen sind hinsichtlich der Ausbildung des Antriebs oder Motors (14), seiner Lagerung und Anordnung im Gehäuse (2) und zur Gestaltung des Auswurfbereichs möglich. Die Schikane (21) kann nur einen oder mehr als zwei Abweiser (22,23) besitzen. Der Luftstrom (20) kann separat durch einen Ventilator oder dgl. erzeugt werden und auch mehrfach vorhanden sein bzw. in verschiedene Richtungen fließen.

Die Schikane (21) kann mit Vorteil auch in Verbindung mit beliebigen anderen Häckslern eingesetzt werden. Desgleichen kann das gezeigte Schneidwerkzeug (3) bzw. der Fräswalzenhäcksler auch ohne Schikane (21) auskommen.

### BEZUGSZEICHENLISTE

- 1: Häcksler
- 2: Gehäuse
- 3: Schneidwerkzeug
- 4: Fräswalze
- 5: Fräserachse
- 6: Zahn, Fräserzahn
- 7: Hüllkreis
- 8: Gegenkörper, Walze
- 9: Achse
- 10: Zwickel
- 11: Schneidgehäuse
- 12: Zuführrichtung, Auswurfrichtung
- 13: Drehrichtung
- 14: Antrieb, Motor
- 15: Lüfter
- 16: Getriebe
- 17: Schott
- 18: Einlaßöffnung
- 19: Auslaßöffnung
- 20: Luftstrom
- 21: Schikane
- 22: Abweiser
- 23: Abweiser
- 24: Auswurfschacht
- 25: Eingabeöffnung, Trichter
- 26: Zuführrohr
- 27: Griff
- 28: Gestell

## Patentansprüche

1. Häcksler für Gartenabfälle oder dgl. mit mindestens einer rotierend angetriebenen Fräswalze (4), die mit einem beweglichen Gegenkörper (8) zusammenwirkt, dadurch **gekennzeichnet,** daß die Fräswalze (4) mit ihren Zähnen (6) in die Oberfläche des Gegenkörpers (8) eingreift.

2. Häcksler nach Anspruch 1, dadurch **gekennzeichnet,** daß die Fräswalze (4) mit ihren Zähnen (6) tangential in die Oberfläche des Gegenkörpers (8) eingreift und den Gegenkörper (8) zumindest intermittierend mitnimmt.

3. Häcksler nach Anspruch 1 oder 2, dadurch **gekennzeichnet,** daß der Gegenkörper (8) als frei rotierbarer Drehkörper, insbesondere als Walze, ausgebildet ist.

4. Häcksler nach Anspruch 1, 2 oder 3, dadurch **gekennzeichnet,** daß die Fräswalze (4) und der Gegenkörper (8) mit parallelen Achsen (5,9) nebeneinander angeordnet sind, wobei die Fräserzähne (6) am Walzenumfang angeordnet sind und in den Mantel des Gegenkörpers (8) greifen.

5. Häcksler nach Anspruch 1 oder einem der folgenden, dadurch **gekennzeichnet**, daß der Gegenkörper (8) aus Kunststoff besteht.

6. Häcksler nach Anspruch 1 oder einem der folgenden, dadurch **gekennzeichnet**, daß der Antrieb (14) einen elektrischen Asynchronmotor aufweist.

## Claims

1. Shredder for garden waste or the like, having at least one rotationally driven cutting roller (4), which interacts with a movable opposing body (8), characterized in that the cutting roller (4), with its teeth (6), engages in the surface of the opposing body (8).

2. Shredder according to Claim 1, characterized in that the cutting roller (4), with its teeth (6), engages tangentially in the surface of the opposing body (8) and drives the opposing body (8) at least intermittently.

3. Shredder according to Claim 1 or 2, characterized in that the opposing body (8) is designed as a freely rotating rotary body, in particular as a roller.

4. Shredder according to Claim 1, 2 or 3, characterized in that the cutting roller (4) and the opposing body (8) are arranged next to one another with parallel axes (5, 9), the cutter teeth (6) being arranged at the roller periphery and engaging in the shell of the opposing body (8).

5. Shredder according to Claim 1 or one of the following, characterized in that the opposing body (8) is made of plastic.

6. Shredder according to Claim 1 or one of the following, characterized in that the drive (14) has an electric asynchronous motor.

## Revendications

1. Broyeur pour déchets de jardin ou analogues, comportant au moins un cylindre (4) de fraisage entraîné en rotation, qui coopère avec un élément (8) conjugué mobile, **caractérisé** en ce que le cylindre (4) de fraisage pénètre par ses dents (6) dans la surface de l'élément (8) conjugué.

2. Broyeur suivant la revendication 1, **caractérisé** en ce que le cylindre (4) de fraisage pénètre tangentiellement par ses dents (6) dans la surface de l'élément (8) conjugué et entraîne avec lui l'élément (8) conjugué au moins par intermittence.

3. Broyeur suivant la revendication 1 ou 2, **caractérisé** en ce que l'élément (8) conjugué est réalisé sous forme de corps de révolution librement rotatif, notamment sous forme de cylindre.

4. Broyeur suivant la revendication 1, 2 ou 3, **caractérisé** en ce que le cylindre (4) de fraisage et l'élément (8) conjugué sont disposés en juxtaposition en ayant leurs axes (5, 9) parallèles, les dents de fraise (6) étant disposées sur la périphérie du cylindre et pénétrant dans l'enveloppe de l'élément (8) conjugué.

5. Broyeur suivant la revendication 1 ou une des revendications consécutives, **caractérisé** en ce que l'élément (8) conjugué est réalisé en matière plastique.

6. Broyeur suivant la revendication 1 ou une des revendications consécutives, **caractérisé** en ce que l'entraînement (14) comporte un moteur électrique asynchrone.
